# EUROPÄISCHE PATENTANMELDUNG

(11) **EP 2 294 943 A1**
(43) Veröffentlichungstag der Anmeldung: **16.03.2011**
(21) Anmeldenummer: 09011604.7
(22) Anmeldetag: 10.09.2009
(51) Int. Cl.: A47B 73/00

(54) **Regal für im Wesentlichen zylinderförmige Körper, insbesondere Weinflaschen**

(71) Anmelder: Schwärzler, Gerhard, 6900 Bregenz (AT)
(72) Erfinder: Schwärzler, Gerhard, 6900 Bregenz (AT)

(57) **Zusammenfassung**

Ein erfindungsgemäßes Regal für im Wesentlichen zylinderförmige Körper (7) weist neben ersten und zweiten Bodenelementen (1, 2), die wesentlich gegen eine waagrechte Ebene geneigt sind, auch erste und zweite Seitenelemente (3, 4) auf, die lotrecht stehen. Das erste Seitenelement (3) ist auf der einen Seite mit einer Seite eines der ersten Bodenelemente (1) und auf der anderen Seite mit einer Seite eines der zweiten Bodenelemente (2) verbunden. Das zweite Seitenelemente (4) ist auf der einen Seite mit der anderen Seite des einen der ersten Bodenelemente (1) und auf der anderen Seite mit der anderen Seite des einen der zweiten Bodenelemente (2) derart verbunden, dass das eine der ersten Bodenelemente (1) und das eine der zweiten Bodenelemente (2) zueinander beabstandet sind und gemeinsam mit den Seitenelementen (3, 4)mehrere Fächer (5) zum Lagern der Körper (7) in axial waagrechter Lage bilden, die einen trapezförmigen Querschnitt aufweisen.

## Beschreibung

Die Erfindung betrifft ein Regal für im Wesentlichen zylinderförmige Körper, insbesondere Weinflaschen, mit Bodenelementen, die wesentlich gegen die Waagrechte geneigt sind, und Seitenelementen, die lotrecht stehen und gemeinsam mit den Bodenelementen prismatische Fächer zum Lagern der Körper in axial waagrechter Lage bilden, nach dem Oberbegriff des Anspruchs 1.

Regale für im Wesentlichen zylinderförmige Körper, beispielsweise Flaschen und insbesondere Weinflaschen, sind in großer Formenvielfalt bekannt. Diese reicht von stapelbaren Tonröhren, über Drahtgitteranordnungen, Holzregalen bis zu Kunststoffkästen. Dabei gibt es sowohl fertige, aus Stäben baukastenartig zusammengesetzte als auch modulartig kombinierbare Bauformen.

In solchen Regalen ist oft eine dreistellige oder gar vierstellige Zahl von Weinflaschen zu lagern, die in der Regel unterschiedliche Durchmesser aufweisen. Daraus resultieren entsprechende Anforderungen einerseits an die Stabilität der Regale und andererseits an die Übersichtlichkeit über die gelagerten Weinflaschen. Die Übersicht über die eingelagerten Flaschen wird ganz wesentlich erleichtert, indem Flaschen desselben Weins in demselben Fach gelagert sind.

Wein sollte auch möglichst erschütterungsfrei gelagert werden. Dies erfordert eine ruhige Lagerposition der Weinflaschen in stabiler Lage im Fach. Da die Entnahme von Weinflaschen aus einem Fach häufig in einzelnen Stück erfolgt, ist es besonders wichtig, dass die im Fach verbleibenden Flaschen während und nach der Entnahme keinen Erschütterungen ausgesetzt sind und stabil ruhen, was insbesondere bei waagrechten Fachböden immer wieder ein großes Problem ist.

Es ist bekannt, dass geneigte Fachböden einem Hin- und Herrollen von Weinflaschen entgegen wirken. Regale mit parallelogrammförmigen Fächern oder Diagonalböden in rechteckförmigen Fächern weisen oft eine geringe Stabilität auf, was wiederum zusätzliche Diagonalstreben oder Stabilisierungselemente, beispielsweise in Form von Metall- oder Holzstäben, erfordert.

Aus der DE 199 56 171 A1 ist ein Regal mit einer Vielzahl von Fächern mit dreieckigem Querschnitt bekannt, von denen jeweils zwei Seitenebenen in einem Winkel von 30° gegen eine waagrechte Ebene geneigt sind, was selbsttätig eine relativ hohe Packungsdichte und eine stabile Lageposition der Weinflaschen garantiert. Auch erreicht das Regal ähnlich einem Fachwerk eine hohe Stabilität. Es erfordert eine sehr große Anzahl von jeweils parallel, beabstandet nebeneinander und hintereinander angeordneten Holzlatten, die durchgehend und einstückig von einem Regalrand zum anderen sich erstrecken, wobei sie zum Erreichen der Stabilität in den Überschneidungsstellen durch Verbindungsmittel miteinander zu verbinden sind. Neben dem großen Material- und Zuschneidaufwand der unzähligen Holzlatten bringt das Verbinden in den überschneidungsstellen einen enormen Montageaufwand mit sich. Auch können insbesondere große Flaschen in dreieckigen Fächern nicht besonders dicht gelagert werden.

Aufgabe der Erfindung ist es, Mängel des Standes der Technik zu beheben. So soll ein stabiles, konstruktiv einfach aufgebautes Regal für weitgehend erschütterungsfreies und ökonomisches Lagern von im Wesentlichen zylinderförmigen Körpern vorgeschlagen werden.

Die Aufgabe wird durch ein Regal mit den Merkmalen des Patentanspruchs 1 gelöst.

So weist ein erfindungsgemäßes Regal für im Wesentlichen zylinderförmige Körper neben ersten und zweiten Bodenelementen, die wesentlich gegen eine waagrechte Ebene geneigt sind, auch erste und zweite Seitenelemente auf, die lotrecht stehen. Das erste Seitenelement ist auf der einen Seite mit einer Seite eines der ersten Bodenelemente und auf der anderen Seite mit einer Seite eines der zweiten Bodenelemente verbunden. Das zweite Seitenelemente ist auf der einen Seite mit der anderen Seite des einen der ersten Bodenelemente und auf der anderen Seite mit der anderen Seite des einen der zweiten Bodenelemente derart verbunden, dass das eine der ersten Bodenelemente und das eine der zweiten Bodenelemente zueinander beabstandet sind und gemeinsam mit den Seitenelementen mehrere Fächer zum Lagern der Körper in axial waagrechter Lage bilden, die einen trapezförmigen Querschnitt aufweisen.

Bei Regalen gemäß der Erfindung lassen sich durch geometrische Gegebenheiten die auftretenden Biegemomente in den Bodenelementen reduzieren und dadurch Materialeinsparungen realisieren. Auch lässt sich die Packungsdichte gegenüber dreieckigen Fächern erhöhen und der vorhandene Raum besser nutzen.

Die alternierend geneigten Bodenelemente übernehmen zugleich auch die Funktion von fachwerkartigen Verstrebungselementen, insbesondere wenn sie Druck- als auch Zugkräfte aufnehmen und weiterleiten können. Dadurch erreichen die Regale eine große Stabilität.

Durch geeignete mechanische Wirkverbindungen lassen sich erfindungsgemäße Regale ohne jegliche Befestigungsmittel, wie Leim, Schrauben, Nägel, usw., aus ein paar wenigen einfachen Bauteilen lösbar zusammenbauen.

Eine Weiterbildung erfindungsgemäßer Regale sieht bei den Fächern zwischen der Oberseite der Mantelfläche der gelagerten Körper und dem darüber liegenden Bodenelement zusätzlich einen Sichtspalt vor, über welchen Informationen auf der Oberseite, beispielsweise bezüglich Weingut, Weinsorte, Jahrgang, usw., zumindest teilweise abgelesen werden können, wodurch ein Auffinden der gewünschten Körper wesentlich erleichtert wird. Dies kann durch etwas längere erste und zweite Seitenelemente erzielt werden. Dadurch kann auch das sonst übliche zusätzliche Beschriften von Fächer entfallen.

Weitere alternative oder vorteilhafte Aus- bzw. Weiterbildungen der Erfindung sind in den abhängigen Patentansprüchen beschrieben.

Nachstehend wird die Erfindung anhand der Figuren rein beispielhaft näher erläutert. Gleiche Gegenstände in unterschiedlichen Ausführungsbeispielen, welche dieselben Funktionen ausüben, sind nachstehend mit gleichen Bezeichnungen und Bezugszeichen versehen. Es zeigen:
- Figur 1: eine Gegenüberstellung eines bekannten Regals und eines ersten Ausführungsbeispiels eines erfindungsgemäßen Regals in zwei schematisch dargestellten Teilansichten,
- Figur 2: eine weitere Gegenüberstellung eines bekannten Regals und eines ersten Ausführungsbeispiels in zwei schematisch dargestellten Teilansichten,
- Figur 3: eine schematische Teilansicht eines dritten Ausführungsbeispiels,
- Figur 4: eine Seitenansicht eines vierten Ausführungsbeispiels eines einreihigen Regals mit vier gleichen Fächern,
- Figur 5: eine vergrößerte Detailansicht zweier Ausführungsformen von steckbarer Verbindungen von Bodenelementen und Seitenelementen aus Figur 4 in Seitenansicht,
- Figur 6: eine Detailansicht alternativer Ausführungsformen von Verbindungen in Seitenansicht,
- Figur 7: eine Seitenansicht eines fünften Ausführungsbeispiels mit zwei Regalreihen,
- Figur 8: eine perspektivische Schrägansicht eines sechsten Ausführungsbeispiels mit vier Regalreihen mit jeweils fünf unterschiedlich hohen Fächern,
- Figur 9: eine Teilansicht eines siebten Ausführungsbeispiels mit eindimensional angeordneten, trapezförmigen Modulen,
- Figur 10: eine Teilansicht eines achten Ausführungsbeispiels mit zweidimensional angeordneten, trapezförmigen Modulen und
- Figur 11: eine Seitenansicht eines neunten Ausführungsbeispiels mit schenkelförmigen Modulen.

Figur 1 stellt rein schematisch auf der rechten Seite ein erstes Ausführungsbeispiel eines erfindungsgemäßen Regals und auf der linken Seite ein bereits bekanntes Regal jeweils in einer Teilansicht gegenüber.

Die Teilansicht auf der rechten Seite zeigt ein erstes Bodenelement 1, das hier 30° gegen eine waagrechte Ebene geneigt ist, ein zweites Bodenelement 2, das in entgegen gesetzter Richtung 30°gegen die waagrechte Ebene geneigt ist, ein erstes Seitenelement 3 und erfindungsgemäß ein zweites Seitenelement 4, die beide lotrecht stehen. Während hier die untere Seite des ersten Seitenelements 3 mit der linken Seite des ersten Bodenelements 1 verbunden ist, ist dessen obere Seite mit der linken Seite des zweiten Bodenelements 2 verbunden. Gemäß der Erfindung ist hier die untere Seite des zweiten Seitenelements 4 mit der rechten Seite des ersten Bodenelements 1 und dessen obere Seite mit der rechten Seite des zweiten Bodenelements 2 verbunden. Dadurch sind das erste und das zweite Bodenelement 1 bzw. 2 voneinander beabstandet und bilden zusammen mit dem ersten und dem zweiten Seitenelement 3 bzw. 4 ein prismatisches trapezförmiges Fach 5. Lotrecht über dem trapezförmigen Fach 5 ist ein weiteres trapezförmiges Fach 5 angeordnet, das gespiegelt ausgeführt ist und dessen unteres Bodenelement hier durch das zweite Bodenelement 2 gebildet wird.

Die Teilansicht auf der linken Seite zeigt entsprechend derjenigen auf der rechten Seite ein erstes und ein zweites Bodenelement 1' bzw. 2' und ein erstes Seitenelement 3, das auch entsprechend mit dem ersten und dem zweiten Bodenelement 1' bzw. 2' verbunden ist. Im Gegensatz zur Erfindung sind beim bekannten Regal das erste und zweite Bodenelement 1' bzw. 2' direkt miteinander verbunden. Dadurch und bilden sie zusammen mit dem ersten Seitenelement 3 ein prismatisches, dreieckiges Fach 6. Wie schon von statischen Fachwerken bekannt ist, zeichnet sich schon ein einzelnes dreieckiges Fach durch eine außergewöhnliche Stabilität aus. Werden - wie hier in der linken Teilansicht gezeigt - mehrere dreieckige Fächer 6 lotrecht übereinander angeordnet zu einem Regal zusammengefügt, so weist auch dieses eine außergewöhnliche Stabilität aus.

In der rechten Teilansicht ist lotrecht über dem trapezförmigen Fach 5 ein weiteres trapezförmiges Fach 5 angeordnet, das gespiegelt ausgeführt ist und dessen unteres Bodenelement hier durch das zweite Bodenelement 2 gebildet wird. Die gegeneinander geneigten ersten und zweiten Bodenelemente 1 bzw. 2 übernehmen zusätzlich auch die Funktion miteinander korrespondierender Diagonalstreben, über die in vorteilhafter Weise sowohl Druck- als auch Zugkräfte in Erstreckungsrichtung der Bodenelementen 1 und 2 zwischen den Seitenelementen 3 und 4 übertragbar sind, wodurch derartige Regale ebenfalls eine sehr große Stabilität aufweisen. Bei einem - wie hier dargestellten - einreihigen Regal mit trapezförmigen Fächern 5 ist jedoch im Gegensatz zu einem Regal mit dreieckigen Fächern 6 hierfür eine biegesteife Verbindung zwischen den Seitenelementen 3 und 4 erforderlich. Im Gegensatz zu rechteck-, parallelogramm- oder gegebenenfalls auch rautenförmigen Fächern ist auf diese Weise das sonst zusätzliche Anbringen von separaten Stabilisierungselementen - beispielsweise Diagonalstreben, Knotenbleche, Eckversteifungen, usw. - nicht mehr erforderlich.

Weitere Fächer und Abschlusselemente, beispielsweise Fuß- oder Kopfelemente, der Regale sind hier aus Gründen der Übersichtlichkeit nicht dargestellt.

Die trapezförmigen und dreieckigen Fächer 5 bzw. 6 der Figuren 1 und 2 sind nur für die Aufnahme jeweils eines einzigen im Wesentlichen zylindrischen Körpers 7 - hier einer eher großen Weinflasche mit einem Außendurchmesser von etwa 80 mm - ausgebildet und sind dessen vorgegebenen Durchmesser exakt angepasst. Dadurch weisen die ersten Seitenelemente 3 beider Teilfiguren dieselbe Länge auf.

Aus der Gegenüberstellung der beiden Teilfiguren ist ersichtlich, dass das Bodenelement 1 und 2 des erfindungsgemäßen gegenüber dem Bodenelement 1' und 2' des bekannten Regals eine reduzierte Baulänge aufweist, welche die Länge des zusätzlich erforderlichen zweiten Seitenelements 4 deutlich übersteigt. Da bei den erfindungsgemäßen Bodenelementen 1 und 2 die Baulänge reduziert und die Last durch den Körper 7 zudem außermittig eingeleitet wird, resultiert eine Reduktion deren Biegemoment-Belastung, wodurch die Anforderungen an deren Tragfähigkeit reduziert wird. Dies ermöglicht in an sich bekannter Weise eine schlankere Dimensionierung der Bauteile und kostengünstigere Konstruktion.

Das schraffiert dargestellte Dreieck 8 in der rechten Teilfigur zeigt die Differenzfläche der Querschnitte, welche zwischen dem dreieckigen und erfindungsgemäßen trapezförmigen Fach 5 bzw. 6 besteht. Bei gleicher Lagerkapazität beansprucht entsprechend dieser Differenzfläche jedes Fach eines erfindungsgemäßen gegenüber einem Fach eines bekannten Regals weniger Raum.

Das bekannte Regal der linken Teilfigur weist einen Kontenpunkt auf, bei dem gleich zwei Bodenelemente 1' und 2' mit den ersten Seitenelementen 3 zu verbinden sind, was in der Praxis immer wieder mit Problemen verbunden ist. Da bei der Erfindung - wie auf der rechten Seite ersichtlich - die beiden Bodenelemente 1 bzw. 2 durch das zweite Seitenelement 4 zueinander beabstandet sind, kann das erste und das zweite Bodenelement 1 bzw. 2 getrennt voneinander mit den ersten und zweiten Seitenelementen 3 bzw. 4 verbunden werden. Dies ist im Allgemeinen konstruktiv wesentlich einfacher zu realisieren. Auch können so stärkere Verbindungen realisiert werden.

Figur 2 stellt entsprechend Figur 1 rein schematisch auf der rechten Seite ein zweites Ausführungsbeispiel eines erfindungsgemäßen Regals und auf der linken Seite ein bekanntes Regal jeweils in einer Teilansicht gegenüber.

Im Gegensatz zu Figur 1 sind hier die Fächer 5 und 6 nicht exakt dem vorgegebenen Durchmesser des Körpers 7 angepässt, sondern weisen größere Abmessungen auf, womit ein Sichtspalt 9 zwischen der Oberseite der Mantelfläche des Körpers 7 und den darüber liegenden Bodenelementen 1, 1', 2 oder 2' gegeben ist. Dank dem Sichtspalt 9 können Informationen, beispielsweise bezüglich Weingut, Weinsorte, Jahrgang, usw., die sich auf dem Etikett der Weinflasche befinden, zumindest teilweise abgelesen werden, wodurch ein Auffinden der gewünschten Weinflasche wesentlich erleichtert wird.

Aus der Gegenüberstellung der beiden Teilfiguren der Figuren 1 und 2 sowie deren schraffierten Dreiecke 8 ist ersichtlich, dass bei Vorsehen eines Sichtspaltes 9 gemäß Figur 2 sich alle an Hand der Figur 1 beschriebenen vorteilhaften Effekte erfindungsgemäßer Regale bezüglich Dimensionierung, Kostengünstigkeit und Raumbedarf noch umfangreicher auswirken.

Selbstverständlich beschränken sich diese in den Figuren 1 und Figur 2 beschriebenen vorteilhaften Effekte nicht nur auf Regale mit trapezförmigen Fächern 5 für nur einen einzigen im Wesentlichen zylinderförmigen Körper 7, sondern treten auch bei Regalen mit trapezförmigen Fächern für mehrere - beispielsweise drei, sechs oder zehn Körper - ein, wobei mit steigender Anzahl der Körper der Umfang der vorteilhaften Effekte abnimmt.

Figur 3 zeigt rein schematisch eine Teilansicht eines dritten Ausführungsbeispiels, bei welchem ein weiterer vorteilhafter Effekt, insbesondere bei der Aufnahme von Weinflaschen handelsüblicher Sechser-Kartons auftritt. Diese spezielle Ausbildung eines trapezförmigen Fachs 5 weist ein erstes Bodenelement 1 für zwei und ein zweites Seitenelement 4 für drei Körper 7 neben- bzw. übereinander auf. Da auch hier das erste Bodenelement 1 gegen die waagrechte Ebene geneigt ist, nehmen die Körper 7 stets eine definierte und stabile Position ein. Im Gegensatz zu den Teilfiguren aus Figur 2 ist hier ein Vorsehen eines zusätzlichen Sichtspalts nicht erforderlich, da bei sechs Körpern allein schon durch die Form des trapezförmigen Fachs 5 eine sehr gute Ablesbarkeit der beiden oberen Flaschen gegeben ist.

Figur 4 zeigt eine Seitenansicht eines vierten Ausführungsbeispiels, das als einreihiges Regal mit vier trapezförmigen Fächer 5 ausgebildet ist. Jedes trapezförmige Fach 5 ist gleich groß und für die Aufnahme von wenigstens sechs zylindrischen Körpern 7 - auch hier durchschnittlich große Weinflaschen - ausgelegt. Das Regal weist hier ein kleines und ein großes Fußelement 10 bzw. 11 sowie ein kleines und ein großes Kopfelement 12 bzw. 13 auf. Das kleine Fußelement 10, die zwei ersten und zwei zweiten Seitenelemente 3 bzw. 4 und das große Kopfelement 13 sind hier als ein biegesteifes Teil in Form eines linken einstückigen Stehers 14 ausbildet, der aus einem massiven Eichenbrett gefertigt ist. Das große Fußelement 11, die zwei ersten und zwei zweiten Seitenelemente 3 bzw. 4 und das kleine Kopfelement 12 sind in entsprechender Weise in Form eines rechten einstückigen Stehers 15 ausbildet.

Die drei ersten und zwei zweiten Bodenelemente 1 bzw. 2 sind hier ebenfalls als massive Eichenbretter ausgebildet und mit den beiden Stehern 14 und 15 über ein Befestigungsmittel - hier ein Holzleim - unlösbar verbunden. Wie in Figur 4 nicht eingezeichnet sind zu diesem Zweck in den beiden Stehern 14 und 15 normal zur Erstreckungsrichtung der Bodenelemente 1 und 2 zwischen den Stehern 14 und 15 fünf Ausnehmungen für die Bodenelemente 1 bzw. 2, so genannte Nuten, vorgesehen. Auf diese Weise weist sogar dieses einreihige Regal eine sehr große Stabilität auf. Da hier die verleimten Bodenelemente 1 und 2 bei Kraft-Belastungen gegen die rechte oder linke Seite des Regals sowohl Druck- als auch Zugkräfte auf die Steher 14 und 15 ausüben können.

Da auch hier die ersten und die zweiten Bodenelemente 1 bzw. 2 in einem Winkel von 30° gegen die waagrechte Ebene geneigt sind, nehmen die sechs Körper 7 in an sich bekannter Weise selbsttätig die für zylindrische Körper raumoptimale, hexagonale Anordnung ein. Dabei nehmen sie auch stets eine definierte und stabile Lagerposition ein. Die Verbindungen zwischen den Bodenelementen 1 und 2 und den Seitenelementen 3 und 4 werden durch das Pack der sechs hexagonal angeordneten Körpern 7 zusätzlich versteift. In entsprechender Weise sind in den drei oberen trapezförmigen Fächern 5 weitere im Wesentlichen zylindrische Körper 16 - hier eher kleinere Weinflaschen - eingelagert. Auch bei einer Entnahme von weiteren Körpern 16 aus dem oberen trapezförmigen Fach 5 ändert sich nichts an der Stabilität der Lagerposition der verbleibenden weiteren Körpern 16. Ein Hin- und Herrollen nach einer Entnahme von Körpern 16 - wie bei waagrechten Fächern üblich - tritt hier nicht auf.

Die vier trapezförmigen Fächer 5 weisen durch das Verhältnis der ersten und der zweiten Seitenelemente 3 bzw. 4 entsprechend den Fächern in Figur 2 einen Sichtspalt 9 auf.

Figur 5 zeigt eine vergrößerte Detailansicht des Regals aus Figur 4 mit zwei Ausführungsformen steckbarer Verbindungen zwischen einem ersten und zweiten Bodenelement 1 bzw. 2 und einem ersten und zweiten Seitenelements 3 bzw. 4, die als linker einstückiger Steher 14 ausgebildet sind, in Seitenansicht.

Im linken einstückigen Steher 14 ist eine als keilförmige Gratnut 17 ausgebildete Ausnehmung vorgesehen, die sich normal zur Erstreckungsrichtung des zweiten Bodenelements 2 hier zwischen dem linken Steher 14 und dem nicht dargestellten rechten Steher erstreckt. Die linke Seite des zweiten Bodenelements 2 ist als keilförmige Gratfeder ausgebildet und in die Gratnut 17 einschoben. Dadurch weist das zweite Bodenelement 2 mit dem linken einstückigen Steher 14 nicht nur eine Zugkraft-schlüssige sondern auch Biegemoment-schlüssige, lösbare Verbindung mit Formschluss auf.

Das erste Bodenelement 1 ist in entsprechender Weise über eine im linken einstückigen Steher 14 vorgesehene, zylinderförmige Gratnut 18 mit diesem verbunden. Über diese Verbindung werden in an sich bekannter Weise nur Druck- und Zugkräfte und keine Biegemomente übertragen.

Figur 6 zeigt zwei alternative Ausführungsbeispiele lösbarer mechanischer Verbindungen mittels Befestigungselementen in Seitenansicht. Ein erstes und zwei zweite Bodenelemente 1 bzw. 2, die hier als Blechplatten ausgebildet sind, sind über lösbare Befestigungselemente mit einem linken einstückigen Steher 14 aus Holz verbunden. Das untere zweite Bodenelement 2 ist dabei mit einer Holzschraube 19 mit Rundkopf direkt mit dem linken einstückigen Steher 14 verbunden. Das erste Bodenelement 1 ist über eine Maschinenschraube 20 mit Sechskantkopf, welche in einer Bohrung im linken einstückigen Steher 14 gehalten wird, mit einem oberen zweiten Bodenelement 2 einer zweiten Regalreihe verbunden. In diesem ist ein Gewinde vorgesehen, in dem die Maschinenschraube 20 fixiert ist.

Figur 7 zeigt eine Seitenansicht eines fünften Ausführungsbeispiels, das eine zweireihige Variante des Regals aus Figur 4 verkörpert. Im Prinzip sind hier zwei gleiche Regale aus Figur 4 miteinander verbunden, wobei das kleine und große Fußelement 10 bzw. 11, vier erste und vier zweite Seitenelemente 3 bzw. 4 sowie das kleine und große Kopfelement 12 bzw. 13 als ein mittlerer einstückiger Steher 21 ausgebildet sind. Diese Art der Anordnung von Regalreihen besitzt einerseits den Vorteil, dass nach wie vor nur konstruktiv einfache Verbindungen mit jeweils einem einzigen Bodenelement 1 oder 2 vorgesehen sind und die freien Knicklängen der Seitenelemente 3 ganz wesentlich reduziert ist, wodurch die Stabilität des Regals weiter erhöht wird.

Werden alle Verbindungen mittels Gratnuten 17 und Gratfedern gemäß Figur 5 ausgeführt, so lässt sich dieses zweireihige Regal und auch ein Regal mit beliebig vielen Reihen aus nur zwei Teilen, einem mittleren einstückigen Steher 21 und einem zweiten Bodenelement 2, ohne jegliches Befestigungsmittel zusammenstecken, da ein gewendetes zweites Bodenelement 2 in diesem Fall identisch mit einem ersten Bodenelement 1 ist.

Figur 8 zeigt eine perspektivische Schrägansicht eines sechsten Ausführungsbeispiels, das ein Regal mit vier Reihen mit jeweils fünf unterschiedlich hohen trapezförmigen Fächern 5 verkörpert.

Mit zunehmender Differenz der Anordnungshöhe der trapezförmigen Fächern 5 von der Augenhöhe nimmt in lotrechter Richtung die Länge der hier einsteiligen zweiten Seitenelemente 4, 4', 4", 9"', 4"" stetig mehr zu, womit auch die lichte Weite und der Sichtspalt 9 entsprechend zunehmen. Dadurch wird das Ablesen von Informationen in den unteren Fächern erleichtert.

Im Gegensatz zum Regal aus Figur 7 sind hier die trapezförmigen Fächern 5 in Bezug auf die ersten und die zweiten Seitenelemente 3 bzw. 4 spiegelsymmetrisch angeordnet. Dies ermöglicht, dass zwei erste und zwei zweite Bodenelemente 1 bzw. 2 als ein durchlaufendes Bodenelement 22, das hier ein Paar wellenartig parallel zueinander verlaufende Blechstreifen umfasst, ausgebildet ist. Die ersten Seitenelemente 3, 3', 3", 3"', 3"" sind hier ebenso wie das kleine und große Fußelement 10 bzw. 11 sowie das kleine und große Kopfelemente 12 bzw. 13 jeweils als ein Paar Holzstäbe ausgebildet. Die Fußelemente sind hier über die ersten und die zweiten Seitenelemente und die durchlaufenden Bodenelemente mit den Kopfelementen durch in der Zeichnung nicht sichtbare Zugstangen, beispielsweise Gewindestangen, miteinander verbunden. Dadurch weist auch dieses Regal eine hohe Stabilität auf.

Figur 9 und 10 zeigen Teilansichten eines siebten und achten Ausführungsbeispiels, das aus drei bzw. sechs trapezförmigen Modulen 23 aufgebaut ist, die gleich ein ganzes trapezförmiges Fach 5 mit einem ersten und zweiten Bodenelement 1 bzw. 2 sowie einen einem ersten und zweiten Seitenelement 3 bzw. 4 verkörpern.

Beim einreihigen Regal aus Figur 9 sind die trapezförmigen Module 23 im Gegensatz zum dreireihigen Regal aus Figur 10 nur eindimensional wechselweise übereinander angeordnet. Die trapezförmigen Module 23 sind in an sich bekannter über mechanische Befestigungselemente zwischen den ersten und den zweiten Seitenelementen 3 bzw. 4 miteinander verbunden. Auch wären durch die ersten und zweiten Seitenelemente 3 bzw. 4 verlaufende Zugmittel denkbar.

Figur 11 zeigt eine Seitenansicht eines neunten Ausführungsbeispiels, das ein einreihiges Regal mit drei schenkelförmigen Modulen 24, einem Fuß- und einem Kopfelement verkörpert. Ein erstes Bodenelement 1, ein erstes Seitenelement 3 und zweimal eine Hälfte eines zweiten Seitenelements 4 ist als ein schenkelförmiges Modul 24 ausgebildet. Dreht man ein schenkelförmiges Modul 24 um eine horizontale Achse 180°, so kann man damit ein trapezförmiges Fach 5 gemäß der Erfindung zusammensetzen.

## Patentansprüche

1. Regal für im Wesentlichen zylinderförmige Körper (7), insbesondere Weinflaschen, mit
- ersten Bodenelementen (1) und zweiten Bodenelementen (1), die wesentlich gegen eine waagrechte Ebene geneigt sind, und
- ersten Seitenelementen (3), die jeweils lotrecht stehen, die auf der einen Seite mit einer Seite eines der ersten Bodenelemente (1) und auf der anderen Seite mit einer Seite eines der zweiten Bodenelemente (2) verbunden sind und die mit diesen gemeinsam prismatische Fächer (5) zum Lagern der Körper (7) in axial waagrechter Lage bilden,
**dadurch gekennzeichnet, dass**
- zweite Seitenelemente (4) vorgesehen sind, die jeweils lotrecht stehen und die auf der einen Seite mit der anderen Seite des einen der ersten Bodenelemente (1) und auf der anderen Seite mit der anderen Seite des einen der zweiten Bodenelemente (2) derart verbunden sind, dass das eine der ersten Bodenelemente (1) und das eine der zweiten Bodenelemente (2) zueinander beabstandet sind und eine Vielzahl der Fächer (5) einen trapezförmigen Querschnitt aufweisen.

2. Regal nach Anspruch 1, **dadurch gekennzeichnet, dass**
- auf der Mantelfläche der Körper (7) Informationen angebracht sind, und
- die Längen der ersten und der zweiten Seitenelemente (3, 4) zwischen den ersten und den zweiten Bodenelementen (1, 2) ein derartiges Verhältnis, beispielsweise von fünf zu eins, aufweisen, dass im gelagerten Zustand der Körper (7) wenigstens ein Teil der Informationen ablesbar ist.

3. Regal nach Anspruch 1 oder 2, **dadurch gekennzeichnet, dass** die ersten und die zweiten Bodenelemente (1, 2) derart ausgebildet sind, dass zwei oder drei zylinderförmige Körper (7) mit einem Außendurchmesser von 80 mm auf einem der ersten und zweiten Bodenelemente (1, 2) platzierbar sind, und gegebenenfalls die zweiten Seitenelemente (4) zwischen den ersten und den zweiten Bodenelementen (1, 2) wenigstens die Länge des halben Außendurchmessers der zylinderförmigen Körper (7) aufweisen.

4. Regal nach einem der Ansprüche 1 bis 3, **dadurch gekennzeichnet, dass** die ersten und die zweiten Bodenelemente (1, 2) in einem Winkel kleiner gleich 30°, insbesondere zwischen 29° und 30°, gegen die waagrechte Ebene geneigt sind.

5. Regal nach einem der Ansprüche 1 bis 4, **dadurch gekennzeichnet, dass** die trapezförmigen Fächer (5) in Bezug auf das erste Seitenelement (1) spiegelsymmetrisch ausgebildet sind.

6. Regal nach einem der Ansprüche 1 bis 5, **dadurch gekennzeichnet, dass** in lotrechter Richtung die lichte Weite der trapezförmigen Fächer (5) mit zunehmender Differenz deren jeweiliger Anordnungshöhe von der Augenhöhe zunimmt.

7. Regal nach einem der Ansprüche 1 bis 6, **dadurch gekennzeichnet, dass** die ersten und die zweiten Bodenelemente (1, 2) in deren Erstreckungsrichtung zwischen den ersten und zweiten Seitenelementen (3, 4) mit diesen Zugkraft-schlüssig, gegebenenfalls auch Biegemoment-schlüssig, verbunden sind.

8. Regal nach Anspruch 7, **dadurch gekennzeichnet, dass** das die ersten und die zweiten Bodenelemente (1, 2) über, gegebenenfalls lösbare, vorzugsweise formschlüssige, mechanische Wirkverbindungen (20, 21) mit den ersten und den zweiten Seitenelementen (3, 4) verbunden sind.

9. Regal nach Anspruch 8, **dadurch gekennzeichnet, dass** die ersten und die zweiten Seitenelemente (3, 4) für die mechanische Wirkverbindung mit den ersten und den zweiten Bodenelementen (1, 2) sich normal zu deren Erstreckungsrichtung erstreckende Ausnehmungen, beispielsweise eine Gratnut (17, 18), aufweisen.

10. Regal nach einem der Ansprüche 1 bis 9, **dadurch gekennzeichnet, dass** übereinander angeordnete erste und zweite Seitenelemente (3, 4) als einteilige, vorzugsweise einstückige Steher (14, 15, 21) ausgebildet sind.

11. Regal nach einem der Ansprüche 1 bis 9, **dadurch gekennzeichnet, dass** es aus Modulen (23, 24), gegebenenfalls mit einem einzigen der Bodenelemente (1, 2) und einem Seitenelement (3), lösbar zusammensetzbar ist.

12. Regal nach einem der Ansprüche 1 bis 11, **dadurch gekennzeichnet, dass** die beiden Bodenelemente (1, 2) und Seitenelemente (3, 4) aus Holz gefertigt sind.
